# EUROPÄISCHE PATENTSCHRIFT

(11) **EP 1 713 368 B1**
(45) Veröffentlichungstag und Bekanntmachung des Hinweises auf die Patenterteilung: **20.06.2007**
(21) Anmeldenummer: 05701642.0
(22) Anmeldetag: 04.02.2005
(51) Int. Cl.: A47L 9/00

(54) **BODENDÜSE FÜR EINEN STAUBSAUGER**
CARPET AND FLOOR BRUSH FOR A VACUUM CLEANER
SUCEUR POUR ASPIRATEUR

(30) Priorität: 10.02.2004 DE 102004006402
(43) Veröffentlichungstag der Anmeldung: 25.10.2006
(73) Patentinhaber: Vorwerk & Co. Interholding GmbH, 42275 Wuppertal (DE)
(72) Erfinder: CORNELISSEN, Markus, 42781 Haan (DE); KOCH, Markus, 42555 Velbert (DE)
(74) Vertreter: Müller, Enno
(86) Internationale Anmeldenummer: PCT/EP2005/050478
(87) Internationale Veröffentlichungsnummer: WO 2005/077241

(56) Entgegenhaltungen:
- GB-A- 875 332
- US-A- 6 018 845

## Beschreibung

Die Erfindung betrifft eine Bodendüse für einen Staubsauger nach den Merkmalen des Oberbegriffes des Anspruches 1.

Bodendüsen der in Rede stehenden Art sind bekannt. Die bspw. in Form von Gleitkufen vor- und rückseitig des Saugraumes angeordneten Begrenzungsmittel treten insbesondere bei der Bearbeitung von Teppichböden in Wirkung, wobei die Bodendüse sich über die Gleitkufen auf dem Flor abstützt und diese einen annähernd dichtenden Abschluss des Saugraumes bieten. Herbei erweist es sich als nachteilig, dass sich insbesondere auf dichten und/oder hochflorigen Teppichböden in dem Saugraum ein hoher Unterdruck aufbaut, was zu einer Steigerung der Schiebekraft aufgrund erhöhter Reibung führt. Diese erhöhten Schiebekräfte erschweren die Benutzung des Staubsaugers.

Bei einer aus der US 6018845A bekannten Bodendüse für einen Staubsauger ist in der oberseitigen Abdeckung der Bürste eine Saugraumentlastungs-Öffnung vorgesehen, die von einem - im Sinne der begrenzenden Abdeckung der Bürste - beweglichen Begrenzungsmittel zur Unterdruckentlastung abgedeckt ist.

Im Hinblick auf den vorbeschriebenen Stand der Technik stellt sich die Erfindung die Aufgabe, eine derartige Bodendüse insbesondere hinsichtlich der Handhabbarkeit bei der Saugbearbeitung zu verbessern.

Diese Aufgabe ist beim Gegenstand des Anspruches 1 gelöst.

In den vorderen und/oder hinteren Begrenzungsmitteln sind eine oder mehrere Saugraumentlastungs-Öffnungen ausgebildet. Den feststehenden Begrenzungsmitteln - bezogen auf die Saugrichtung - vorgelagert sind bewegliche Begrenzungsmittel zugeordnet, die je nach Bewegungsrichtung der Saugdüse durch den herrschenden Unterdruck die Abdichtung des Saugraums erhöhend angesogen werden oder zur Unterdruckentlastung abhebbar sind und dass die beweglichen Begrenzungsmittel jedenfalls in der eine Unterdruckentlastung des Saugraumes ermöglichenden Stellung die Saugraumentlastungs-Öffnung nicht abdichtend verschließen. Zur Folge dieser Ausgestaltung ist eine Boden düse geschaffen, bei welcher der Unterdruck im Saugraum auf einen Maximalwert begrenzt ist Dieser Wert ist so gewählt, dass die Staubaufnahme, also die Reinigungswirkung weiterhin sichergestellt ist, wobei die Schiebekräfte in einem für den Benutzer erträglichen Bereich liegen. Die Gleitkufen sind parallel zur Saugraumerstreckung, d.h. quer zur üblichen Vorschubrichtung der Bodendüse vor- und rückwärtig des Saugraumes zur Begrenzung desselben angeordnet und verlaufen weiter parallel zu einer Achse einer ggf. in dem Saugraum angeordneten rotierbaren Bürste. Durch die Anordnung der Gleitkufen wird der durch die Öffnung des Saugraumes nach unten in Richtung auf den zu reinigenden Boden geformte Saugmund geschmälert. Dies erweist sich insbesondere bei der Saugbearbeitung von Teppichböden dahingehend als vorteilhaft, da hierbei der Teppich durch diese Gleitkufen niedergehalten wird. Durch die in den Teppichflor gedrückten Kufenkanten ist jedoch auch ggf. eine Abdichtung des Saugraumes erreicht, was weiter zu einer Erhöhung und zufolge dessen zur Anhebung der Schiebekräfte führt Um eine Druckregulierung zu erreichen sind diese Begrenzungsmittel bzw. Gleitkufen mit einer oder mehreren Saugraumentlastungs-Öffnungen versehen, welche bevorzugt über die gesamte quer zur üblichen Vorschubrichtung der Bodendüse sich erstrekkenden Breite der Gleitkufen gleichmäßig verteilt sind. Diese Saugraumentlastungs-Öffnungen können in Form von Bohrungen oder auch Längsschlitzen ausgebildet sein und formen Nebenluftöffnungen aus. Die bezogen auf die Saugrichtung, d. h. bezogen auf die Luftströmungsrichtung beim Betrieb der Bo dendüse den feststehenden Begrenzungsmitteln bzw. Gleitkufen vorgelagerten beweglichen Begrenzungsmittel formen selbstregulierende Überlastventile aus. Diese beweglichen Begrenzungsmittel sind höhenmäßig so ausgeformt, dass deren dem zu pflegenden Boden zugewandte Unterkante insbesondere bei Hartböden höher angeordnet sind als die mit dem Boden korrespondierenden Flächen der feststehenden Begrenzungsmittel. Bevorzugt ist hier ein Höhenversatz von etwa 0,5 bis 3 mm, weiter bevorzugt 1 mm. Insbesondere bei Teppichböden, weiter besonders bei hochflorigen Teppichböden stellt sich folgender Effekt ein. Bei einer Verlagerung der Bodendüse in üblicher Vorschubrichtung, wobei der Benutzer den Staubsauger samt Bodendüse vor sich herschiebt, wird das in Vorschubrichtung vordere bewegliche Begrenzungsmittel bei Überschreiten eines maximalen Unterdrucks in dem Saugraum durch diesen abgehoben, so dass hierdurch ein ventilartiges Öffnen bzw. Erweitern der zugeordneten Saugraumentlastungs-Öffnungen des benachbarten feststehenden Begrenzungsmittels erreicht ist Das in Vorschubrichtung hintere Begrenzungsmittel hingegen wird hierbei unterdruckbeaufschlagt erhöhend angesogen, so insbesondere weiter in den Teppichflor gepresst, so dass hier ventilmäßig ein Verschluss der zugewandten Saugraumentlastungs-Öffnungen erreicht ist. Wesentlich ist hierbei auch, dass die Einwirkung auf die beweglichen Begrenzungsmittel erst nach Überschreiten eines vorgegebenen Unterdruck-Maximalwertes erfolgt. Auch bei Hartbö den stellt sich derselbe Effekt ein, wenn gleich auch aufgrund der gegenüber den Gleitkufen bzw. den feststehenden Begrenzungsmitteln höher liegenden beweglichen Begrenzungsmitteln stets ein, wenn gleich auch minimaler, Saugluft-Nebenstrom angesaugt wird. Bei Überschreiten eines Unterdruck-Maximalwertes wird das in Verlagerungsrichtung (Schub- oder Zugrichtung der Bodendüse) vordere bewegliche Begrenzungsmittel angehoben, so dass ein größerer Luftvolumen-Nebenstrom durch die Saugraumentlastungs-Öffnungen angesogen werden kann. Bevorzugt wird diesbezüglich, dass die beweglichen Begrenzungsmittel aus einem elastisch rückstellfähigen Material bestehen, so weiter bevorzugt Dichtlippen ausformen, welche aus einem Gummimaterial bestehen. Weiter ist vorgesehen, dass die beweglichen Begrenzungsmittel im Vergleich zu den feststehenden Begrenzungsmitteln zur Abstützung der Saugdüse auf dem Untergrund praktisch nicht beitragen, vielmehr dienen hierzu die feststehenden Begrenzungsmittel bzw. die Gleitkufen. Die beweglichen Begrenzungsmittel begrenzen zumindest im unbeeinflussten Zustand mit den feststehenden Begrenzungsmitteln einen Zwischenraum, welcher weiter bevorzugt in Querschnitt zwickelförmig sich zu dem Untergrund hin öffnend ausgebildet ist. Entsprechend der Anordnung und Ausrichtung der feststehenden und auch beweglichen Begrenzungsmittel erstrecken sich die vor und hinter dem Saugraum verlaufenden Zwischenräume nahezu über die gesamte Breite der Bodendüse, wobei weiter in bekannter Weise der Saugraum beidseitig endseitig durch Endkappen oder dergleichen verschlossen ist, an welchen Endkappen zudem nach unten auf den Untergrund weisende weitere Begrenzungsmittel, beispielsweise in Form von Dichtlippen angeordnet sind. Letztere verschließen zudem auch die Zwischenräumen zwischen den beweglichen und feststehenden Begrenzungsmitteln. Die Länge, der beweglichen Begrenzungsmittel, d.h. deren senkrechtes Erstreckungsmaß, ist so gewählt, dass auch in dem die Unterdruckentlastung ermöglichenden Zustand die beweglichen Begrenzungsmittel nicht in Anlage an den feststehenden Begrenzungsmitteln kommen, so dass die beweglichen Begrenzungsmittel in der abgehobenen Stellung nicht verschließend vor die Saugraumentlastungs-Öffnungen der feststehenden Begrenzungsmittel treten, was einem Verschluss derselben und einem weiteren Unterdruckanstieg im Saugraum gleichkäme. In einer Weiterbildung des Erfindungsgegenstandes ist eine Nebenluftöffnung vorgesehen, die in dem Zwischenraum mündet Andernends ist die Nebenluftöffnung zur Umgebung hin geöffnet. Über Letztere kann zusätzliche Luft zur Regulierung der Schiebekräfte der Bodendüse strömen. So ist vorgesehen, dass die Nebenluftöffnung durch die beweglichen Begrenzungsmittel in der die Unterdruckentlastung ermöglichenden Stellung verschlossen ist, jedoch in der den Unterdruck nicht regulierenden Stellung geöffnet ist. So ist insbesondere bei Bo dendüsen mit angeordneten rotierbaren Bürsten dem nachteiligen Effekt entgegengewirkt, dass durch die rotierende Bürste in Vorschubrichtung eine Unterstützung des Vorschubs und damit eine Verringerung der Schiebekräfte erreicht wird, jedoch in der Zugbewegung der Bodendüse diese Bürste erschwerend entgegenwirkt. Um hier die zwangsläufig höheren Schiebekräfte bzw. Zugkräfte zu verringern wird eine Unterdruckreduzierung im Saugraum bevorzugt, welche durch Öffnen der Nebenluftöffnung erreicht wird. In der Vorschubrichtung sowohl auf Teppichböden als auch auf Hartböden wird die Nebenluftöffnung bzw. wie bevorzugtmehrere Nebenluftöffnungen durch das zugeordnete bewegliche Begrenzungsmittel verschlossen, da durch die Eigenbewegung des bevorzugt lippenartigen beweglichen Begrenzungsmittels dieses über den Reibschluss zu einem Teppichbo den in die Verschlussstellung gegen die Nebenluftöffnungen gedrückt wird. Bei Hartböden zieht der im Saugraum und somit auch in dem Zwischenraum herrschende Unterdruck das feststehende Begrenzungsmittel an, zum Verschluss der Nebenluftöffnungen. Die beweglichen Begrenzungsmittel sind bevorzugt klappenartig ausgebildet, mit einem zum Verschließen der Nebenluftöffnungen dienenden Klappenschenkel. In einer bevorzugten Ausgestaltung des Erfindungsgegenstandes ist vorgesehen, dass der Saugraum gegenüber dem Untergrund jenseits der feststehenden und beweglichen Begrenzungmittel in Vorschubrichtung beidseitig durch Kufen oder Rollen abgestützt ist. So weist die erfindungsgemäße Bodendüse beispielsweise vier Laufrollen auf, wobei in Vorschubrichtung betrachtet zwei im rückwärtigen und zwei im vorderen Bereich des Bodendüsenchassis angeordnet sind. Schließlich erweist es sich in diesem Zusammenhang noch als vorteilhaft, dass die feststehenden und/ oder beweglichen Begrenzungsmittel im unbelasteten Zustand eine Abstützebene nicht berühren.

Nachstehend ist die Erfindung anhand der beigefügten Zeichnungen, welche lediglich mehrere Ausführungsbeispiele darstellen, näher erläutert. Es zeigt:
- Fig. 1: eine erfindungsgemäße Bodendüse in perspektivischer Darstellung;
- Fig. 2: die Bodendüsen in Unteransicht;
- Fig. 3: den schematischen Schnitt gemäß der Linie III-III in Fig. 2 bei Verlagerung der Bodendüse in üblicher Vorschubrichtung, eine erste Ausführungsform betreffend;
- Fig. 4: den vergrößerten Ausschnitt des Bereiches IV in Fig. 3;
- Fig. 5: eine der Fig. 3 entsprechende Darstellung, jedoch die Bodendüse bei Bearbeitung eines Teppichbodens darstellend;
- Fig. 6: die Herausvergrößerung des Bereiches VI in Fig. 5;
- Fig. 7: eine der Fig. 6 entsprechende Detaildarstellung, jedoch eine alternative Ausführungsform betreffend;
- Fig. 8: die Bodendüse in einer Darstellung gemäß der Fig. 3, jedoch bei Verlagerung derselben entgegen der üblichen Vorschubrichtung;
- Fig. 9: die Herausvergrößerung des Bereiches IX in Fig. 8;
- Fig. 10: eine der Fig. 3 entsprechende Darstellung jedoch eine weitere Ausführungsform der Bodendüse betreffend;
- Fig. 11: die Herausvergrößerung des Bereiches XI in Fig. 10;
- Fig. 12: eine der Fig 10 entsprechende Darstellung bei Einsatz der Bodendüse auf einem Teppichboden;
- Fig. 13: die Herausvergrößerung des Bereiches XIII in Fig. 12;
- Fig. 14: eine Schnittdarstellung gemäß Fig. 12, jedoch bei einer Bodenbearbeitung entgegen der üblichen Vorschubrichtung;
- Fig. 15: den vergrößerten Bereich XV in Fig. 14 und
- Fig. 16: eine der Fig. 15 entsprechende Darstellung, betreffend eine weitere Ausführungsform.

Dargestellt und beschrieben ist zunächst mit Bezug zu den Fig.1 bis 9 eine erste Ausführungsform einer erfindungsgemäßen Bodendüse 1 für einen nicht dargestellten Staubsauger. Die Bodendüse 1 ist als Vorsatz gerät ausgebildet, welches über einen Anschlussstutzen 2 sowohl elektrisch als auch strömungsmäßig mit dem Staubsauger verbindbar ist

Der Anschlussstutzen 2 steht in strömungstechnischer Verbindung mit einem - in üblicher Vorschubrichtung r betrachteten - stirnseitigen Saugraum 3, welcher sich quer zur Vorschubrichtung r in der Bodendüse 1 erstreckt und nach unten, d. h. zum zu pflegenden Boden 4 gewandt einen schlitzartigen Saugmund 5 ausformt In dem Saugraum 3 ist des weiteren eine elektromotorisch antreibbare, rotierbare Bürste 6 angeordnet, welche sich gleichfalls quer zur Vorschubrichtung r nahezu über die gesamte Saugraumbreite erstreckt. In dem dargestellten Ausführungsbeispiel sind zwei in axialer Nebeneinanderanordnung positionierte Bürsten 6 vorgesehen. Die Borsten der Bürsten 6 ragen unterseitig über den Geräteboden 7 durch den Saugmund 5 zur Bürstbearbeitung des Bodens 4 vor.

Der Saugraum 3 bzw. der Saugmund 5 ist in Vorschubrichtung r betrachtet vor- und rückwärtig durch gleichfalls quer zur Vorschubrichtung r verlaufende erste Begrenzungsmittel 8 abgegrenzt. Diese sind in Form von Gleitkufen 9 ausgebildet, welche mit ihren den Saugmund 5 begrenzenden, abgerundeten Randkanten den zu bearbeitenden Boden 4, insbesondere Teppichboden kontaktieren.

Die Gleitkufen 9 sind kreisabschnittsförmig ausgebildet und konzentrisch zur Bürstenachse angeordnet, wobei weiter die nach unten über den Geräteboden 7 ragenden Gleitkufen 9 zum Geräteinneren hin unter annähernder Beibehaltung der Kreisabschnittsform den Saugraum 3 begrenzen.

Diesen feststehenden Begrenzungsmitteln 8 bzw. Gleitkufen 9 sind - bezogen auf die Saugrichtung, d. h. bezogen auf die Ausrichtung der Saugluftströmung (Pfeil s) - jeweils vorgelagert bewegliche Begrenzungsmittel 10 zugeordnet, welche, wie dargestellt, bevorzugt aus einem elastisch rückstellfähigem Material bestehen. So kommen hier im Bereich des Gerätebodens befestigte Dichtlippen 11 zum Einsatz.

Die Dichtlippen 11 erstrecken sich in etwa senkrecht vom Geräteboden 7 ausgehend in Richtung auf den zu bearbeitenden Boden 4, wobei diese im Vergleich zu den feststehenden Begrenzungsmitteln 8 bzw. den Gleitkufen 9 zur Abstützung der Bodendüse 1 auf dem Untergrund bzw. Boden 4 praktisch nicht beitragen. Vielmehr erfolgt insbesondere bei einer Teppichbodenbearbeitung gemäß den Darstellungen in den Fig. 5 und 6 eine Abstützung im Bereich des Saugmundes 5 durch die Gleitkufenkanten. Wie weiter in den Fig.1 bis 6 dargestellt, kann eine generelle Abstützung der Bo dendüse 1 durch jenseits der feststehenden Begrenzungsmittel 8 und beweglichen Begrenzungsmitteln 10 in Vorschubrichtung r angeordnete Rollen 12 und 13 erfolgen, wobei ein Rollenpaar 12 im rückwärtigen Bereich in Zuordnung zum Anschlussstutzen 2 positioniert ist. Des Weiteren sind in Vorschubrichtung r betrachtet stirnseitig, d. h. im Bereich der dem ersten Rollenpaar 12 abgewandten Seite des Saugraumes 3 weitere Rollen 13 vorgesehen sein, zur Bildung einer 4-Punkt-Abstützung der Bodendüse 1. Wie weiter aus der Darstellung in Fig. 7 zu erkennen, kann jedoch im frontseitigen Bereich der Bodendüse 1 die Abstützung alternativ auch in direkter Weise unter Fortlassung der frontseitigen Rollen 13 über die Gleitkufen 9 erfolgen.

Jedes bewegliche Begrenzungsmittel 10 erstreckt sich wie auch die feststehenden Begrenzungsmittel 8 über die gesamte quer zur Verfahrrichtung r betrachtete Breite des Saugraumes 3, wobei weiter jedes bewegliche Begrenzungsmittel 10 zu den zugeordneten feststehenden Begrenzungsmittel 8 distanziert ist, zur Begrenzung eines zwischen diesen ausgebildeten Zwischenraumes 14. Dieser ist, wie insbesondere aus den vergrößerten Detaildarstellungen in den Fig. 4 und 6 zu erkennen, im Querschnitt zwickelförmig sich zu dem Untergrund bzw. Boden 4 hin öffnend ausgebildet

In dem feststehenden Begrenzungsmitteln 8 bzw. den Gleitkufen 9 sind über deren in beiden Richtungen der Bo dendüse betrachteten Länge mehrere Saugraumentlastungs-Öffnungen 15 ausgebildet, welche in Form von Bohrungen oder auch schlitzförmigen Langlöchern ausgeformt sein können. Diese Saugraumentlastungs-Öffnungen 15 münden einerends in dem Saugraum 3 und andemends in dem zwischen den feststehenden Begrenzungsmitteln 8 und den beweglichen Begrenzungsmitteln 10 ausgeformten Zwischenraum 14.

Die beschriebenen Ausbildungen dienen zur Beschränkung des in dem Saugraum 3 während der Saugbearbeitung des Bodens 4 herrschenden Unterdrucks auf einen Maximalwert, welcher Maximalwert so gewählt ist, dass einerseits die Staubaufnahme, also die Reinigungswirkung weiterhin sichergestellt ist, andererseits jedoch so gering gewählt ist, dass die Schiebekräfte in einem für den Benutzer erträglichen Bereich liegen. Steigt der Unterdruck im Saugraum 3 auf einen zu hohen Wert, so kann Nebenluft (Pfeil n) insbesondere bei der Hartbodenbearbeitung gemäß den Darstellungen in den Fig. 3 und 4 unter denbeweglichen Begrenzungsmitteln 10 bzw. Dichtlippen 11 und durch die zugeordneten Saugraumentlastungs-Öffnungen 15 in den Saugraum 3 einströmen, was zu einer Reduzierung des Unterdrucks im Saugraum 3 führt, Hierbei dienen die beweglichen Begrenzungsmittel 10 in Form von Überlastventilen, welche je nach Bewegungsrichtung der Bodendüse 1 (übliche Vorschubrichtung r, bei welcher der Benutzer den Staubsauger vor sich herschiebt, oder entgegen gesetzte Vorschubrichtung r', bei welcher der Benutzer den Staubsauger über den Boden zieht durch den im Saugraum 3 herrschenden Unterdruck die Abdichtung des Saugraumes 3 erhöhend angesogen werden oder zur Unterdruckentlastung abgehoben werden.

Anhand der Fig. 2 bis 9 wird nachstehend der Funktionsweise der in üblicher Vorschubrichtung r betrachteten vorderen feststehende Begrenzungsmittel 8 und beweglichen Begrenzungsmittel 10 beschrieben. Im Vorhub gemäß den Darstellung in den Fig. 3 bis 6 (bzw. auch in Fig. 7, bei welcher eine frontseitige Abstützung der Bo dendüse 1 im Bereich der Gleitkufen 9 unter Fortlassung der vorderen Rollen 13 erfolgt), d.h. bei Verlagerung der Bodendüse 1 in üblicher Vorschubrichtung r wird die Dichtlippe 11 tendenziell durch den im Saugraum 3 herrschenden Unterdruck angesogen, so dass sich in Abhängigkeit von der Höhe des Unterdrucks zwischen Dichtlippe 11 und zu bearbeitenden Boden 4 ein mehr oder weniger großer Spalt einstellt, durch welchen Nebenluft durch die Saugraumentlastungs-Öffnungen 15 angesogen werden kann. Eine starke Erhöhung des Unterdrucks im Saugraum 3, was auch zu Erhöhung der Schiebekräfte führt, stellt sich insbesondere bei Bearbeitung von Teppichböden gemäß den Darstellungen in den Fig. 5 und 6 ein, wobei der Flor des sich im Saugmund 5 erstreckenden Teppichabschnitts in Zusammenwirkung mit den Gleitkufen 9 den Saugraum 3 nahezu dichtend abschließt. Die bei der Bearbeitung von Teppichböden mit ihrer freien Stirnrandkante über den Teppichflor abgleitende Dichtlippe 12 erfährt hierbei im Zuge der Bewegung in Vorschubrichtung r eine aufgrund ihrer elastischen Eigenschaften einstellbare Verbiegung in Richtung auf eine unterdrucküberlastabhängige Öffnungsstellung. Die in Vorschubrichtung r betrachtete rückwärtige Dichtlippe 11 hingegen wirkt aufgrund ihrer Verbiegung und der Wirkung des Unterdrucks selbst dichtend.

Bei Verlagerung der Bodendüse 1 in entgegengesetzter Richtung r' stellt sich die vorbeschriebene Wirkungsweise hinsichtlich der unterdruckgesteuerten ventilartigen Öffnung bei der in üblicher Vorschubrichtung r hintere Dichtlippe 11 ein. Diese dient bei Verlagerung in Richtung r' der Unterdruckregulierung im Saugraum 3, wobei die andere, in dieser Richtung r' nunmehr hintere Dichtlippe 11 aufgrund ihrer elastischen Eigenschaften, der dadurch insbesondere bei einer Saugbearbeitung von Teppichböden gemäß der Darstellung in Fig. 9 sich einstellenden Verbiegung und aufgrund der Einwirkung des Unterdrucks selbstdichtend wirkt.

Die Querschnittsgestaltung und die Materialwahl der beweglichen Begrenzungsmittel 10 sowie der Abstand derselben zu den feststehenden Begrenzungsmitteln 8 bzw. zu den diesen zugeordneten Saugraumentlastungs-Öffnungen 15 ist so gewählt, dass diese Saugraumentlastungs-Öffnungen 15 unabhängig von der Bewegungsrichtung der Bodendüse 1 stets freigehalten sind, also nicht durch die beweglichen Begrenzungsmittel 10 dichtend verschlossen werden können.

In den Darstellungen sind sowohl vor als auch hinter dem Saugraum 3 derartige überlastventilgleiche Ausbildungen vorgesehen. Es ist jedoch durchaus auch denkbar, eine solche Anordnung lediglich vor oder hinter dem Saugraum 3 vorzusehen.

Die Figuren 10 bis 15 zeigen eine weitere Ausführungsform des Erfindungsgegenstandes, wobei in diesen Darstellungen wieder auf eine, wie zuvor beschriebene, 4-Punkt-Abstützung über Rollen 12 und 13 zurückgegriffen ist. Fig. 16 zeigt eine alternative Ausgestaltung ohne frontseitige Rollen 13, d. h. mit einer frontseitigen Abstützung der Bodendüse 1 über die Gleitkufen 9.

Die Anordnung und Ausrichtung der feststehenden und beweglichen Begrenzungsmittel 8 und 9 entspricht dem zuvor beschriebenen Ausführungsbeispiel. Im Unterschied zu diesem jedoch ist im in üblicher Vorschubrichtung r betrachteten frontseitigen Bereich der Bodendüse 1 eine oder mehrere nebeneinander liegend verteilt angeordnete Nebenluftöffnungen 16 vorgesehen, die einerends in dem Zwischenraum 14 zwischen dem feststehenden Begrenzungsmittel 8 und dem beweglichen Begrenzungsmittel 10 und andemends zur Umgebung hin münden.

Jede Nebenluftöffnung 16 ist zwischenraumseitig in der die Unterdruckentlastung ermöglichenden Stellung, d. h. bei Verlagerung der Bodendüse 1 in üblicher Vorschubrichtung r, durch das bewegliche Begrenzungsmittel 10 bzw. die Dichtlippe 11 verschlossen, wozu Letzteres klappenartig ausgebildet ist und zum Verschluss der Nebenluftöffnungen 16 einen angeformten Klappenschenkel 17 aufweist. Letzterer ist bevorzugt einstückig an die Dichtlippe 11 angeformt, wobei weiter der Wurzelbereich des Klappenschenkels 10 zugleich den Gelenkabschnitt des beweglichen Begrenzungsmittels 10 ausformt. Die Wirkungsweise der beiden vor- und rückwärtig des Saugraumes 3 angeordneten beweglichen Begrenzungsmittel 10 im Zusammenspiel mit den Saugraumentlastungs-Öffnungen 15 in üblicher Vorschubrichtung r entspricht der des ersten Ausführungsbeispieles, so dass hierbei durch den in Saugraum 3 herrschenden Unterdruck die in Vorschubrichtung r vordere Dichtlippe 11 tendenziell in eine Öffnungsstellung bewegt wird, aufgrund dessen ein Weg für eine Nebenluftströmung n zur Unterdruckregulierung in Saugraum 3 geöffnet wird. Hierbei verschließt der Klappenschenkel 17 des beweglichen Begrenzungsmittel 10 die gesonderte Nebenluftöffnung 16.

Durch die rotierende Bürste 6 wird die Verlagerung der Bodendüse 1 in üblicher Vorschubrichtung r unterstützt, da deren Drehrichtung (Pfeil t) entsprechend gewählt ist. Wird hingegen die Bodendüse in entgegengesetzter Richtung r' bewegt, d. h. durch den Benutzer über den Boden 4 gezogen, so wirkt der Vortrieb der Bürste 6 in diesem Rückhub für entsprechend hohe Bewegungswiderstände. Diesem erhöhten Widerstand wird durch Öffnen der Nebenluftöffnung 16 entgegengewirkt. Die bei diesem Rückhub in Pfeilrichtung r' sich bei der Bearbeitung von Teppichböden abschwenkende Dichtlippe 11 und die damit einhergehende Abschwenkung des Klappenschenkels 17 gibt die zwischenraumseitige Mündungsöffnung der Nebenluftöffnung 16 frei, so dass durch Letztere zusätzlich zu der im gegenüberliegenden Bereich über die Saugraumentlastungs-Öffnung 15 einströmende Nebenluft n ein weitere Nebenluftstrom n' über die Nebenluftöffnung 16, den Zwischenraum 14 und die zugeordnete Saugraumenflastung-Öffnung 15 einströmen kann. Zu Folge dessen ist der Unterdruck im Saugraum 3 gegenüber dem Maß bei einer Verlagerung der Bo dendüse 1 in üblicher Vorschubrichtung r weiter verringert, zur annähernden Egalisierung der durch die rotierenden Bürsten 6 erhöhten Bewegungswiderstände in diesem Rückhub.

Somit werden im Rückhub Öffnungen freigegeben, durch welcher der Unterdruck im Saugraum 3 reduziert wird. Im Vorhub und auf harten Böden sind die Nebenluftöffnungen 16 geschlossen, da durch die Eigenbewegung der Dichtlippe 11 über den Reibschluss zum Teppichboden der Klappenschenkel 17 vor diese Öffnung gelegtwird. Bei Hartböden bleiben diese sowohl im Vor- als auch im Rückhub geschlossen, da hier der Reibschluss zwischen der den Klappenschenkel 17 aufweisenden Dichtlippe 11 und dem zu bearbeitenden Boden fehlt und weiter die Dichtlippe 11 durch den im Saugraum 3 und entsprechend auch im Zwischenraum 14 herrschenden Unterdruck in die Verschlussstellung beaufschlagt ist.

Zufolge der vorbeschriebenen Lösung ist ein hubrichtungsabhängig gesteuertes Ventil verwirklicht.

Alle offenbarten Merkmale sind (für sich) erfindungswesentlich. In die Offenbarung der Anmeldung wird hiermit auch der Offenbarungsinhalt der zugehörigen/ beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Bodendüse (1) für einen Staubsauger mit einem in Vorschubrichtung (r) durch feststehende Begrenzungsmittel (8), beispielsweise durch Gleitkufen (9) vorne und hinten, abgegrenzten Saugraum (3), wobei innerhalb des Saugraumes (3) ggf. eine rotierbare Bürste (6) angeordnet ist, wobei weiter eine oder mehrere Saugraumentlastungs-Öffnungen (15) ausgebildet sind und bewegliche Begrenzungsmittel zur Unterdruckentlastung abhebbar sind, **dadurch gekennzeichnet, dass** die eine oder mehrere Saugraumentlastungs-Öffnungen (15) in den vorderen und/oder hinteren Begrenzungsmitteln ausgebildet sind, dass die beweglichen Begrenzungsmittel (10) den feststehenden Begrenzungsmitteln (8) - bezogen auf die Saugrichtung (s) - vorgelagert zugeordnet sind und je nach Bewegungsrichtung (r bzw. r') der Bodendüse (1) durch den herrschenden Unterdruck die Abdichtung des Saugraumes (3) erhöhend angesogen werden oder zur Unterdruckentlastung abhebbar sind, und dass die beweglichen Begrenzungsmittel (10) jedenfalls in der eine Unterdruckentlastung des Saugraumes (3) ermöglichenden Stellung die Saugraumentlastungs-Öffnungen (15) nicht abschließend verschließen.

2. Bodendüse nach Anspruch 1, **dadurch gekennzeichnet, dass** die beweglichen Begrenzungsmittel (10) aus einem elastisch rückstellfähigen Material bestehen.

3. Bodendüse nach einem der Ansprüche 1 oder 2, **dadurch gekennzeichnet, dass** die beweglichen Begrenzungsmittel (10) im Vergleich zu den feststehenden Begrenzungsmitteln (8) zur Abstützung der Bodendüse (1) auf dem Untergrund praktisch nicht beitragen.

4. Bodendüse nach einem der Ansprüche 1 bis 3, **dadurch gekennzeichnet, dass** die beweglichen Begrenzungsmittel (10) im unbeeinflussten Zustand mit den feststehenden Begrenzungsmitteln (8) einen Zwischenraum (14) begrenzen.

5. Bodendüse nach Anspruch 4, **dadurch gekennzeichnet, dass** der Zwischenraum (14) im Querschnitt zwickelförmig sich zu dem Untergrund hin öffnend ausgebildet ist.

6. Bodendüse nach einem der Ansprüche 1 bis 5, **dadurch gekennzeichnet, dass** die Länge der beweglichen Begrenzungsmittel (10) so gewählt ist, dass auch in dem die Unterdruckentlastung ermöglichenden Zustand die beweglichen Begrenzungsmittel (10) nicht zur Anlage an den feststehenden Begrenzungsmitteln (8) kommen.

7. Bodendüse nach einem der Ansprüche 1 bis 6, **dadurch gekennzeichnet, dass** eine Nebenluftöffnung (16) vorgesehen ist, die in dem Zwischenraum (14) mündet.

8. Bodendüse nach Anspruch 7, **dadurch gekennzeichnet, dass** die Nebenluftöffnung (16) durch die beweglichen Begrenzungsmittel (10) in der die Unterdruckentlastung ermöglichenden Stellung verschlossen ist.

9. Bodendüse nach einem der Ansprüche 7 oder 8, **dadurch gekennzeichnet, dass** die beweglichen Begrenzungsmittel (10) klappenartig ausgebildet sind, mit einem zum Verschließen der Nebenluftöffnung (16) dienenden Klappenschenkel (17).

10. Bodendüse nach einem der Ansprüche 1 bis 9, **dadurch gekennzeichnet, dass** der Saugraum (3) gegenüber dem Untergrund jenseits der feststehenden (8) und beweglichen Begrenzungsmittel (10) in Vorschubrichtung (r) beidseitig durch Kufen oder Rollen (12, 13) abgestützt ist.

11. Bodendüse nach einem der Ansprüche 1 bis 10, **dadurch gekennzeichnet, dass** die feststehenden (8) und/oder beweglichen Begrenzungsmittel (10) im unbelasteten Zustand eine Abstützebene nicht berühren.

## Claims

1. Floor nozzle (1) for a vacuum cleaner having a suction chamber (3) bounded in the direction of advancement (r) by fixed bounding means (8), for example by sliding runners (9) at front and rear, wherein within the suction chamber (3) a rotatable brush (6) may be arranged, wherein further one or more suction chamber relief openings (15) are constructed and movable bounding means for relief of partial vacuum are raisable, **characterised in that** the one or more suction chamber relief openings (15) are constructed in the front and/or rear bounding means, that the movable bounding means (10) are associated with and located ahead of the fixed bounding means (8) - with reference to the suction direction (s) - and depending on the direction of motion (r or r') of the floor nozzle (1) are sucked in by the prevailing partial vacuum increasing the sealing of the suction chamber (3) or are raisable to relieve the partial vacuum, and that the movable bounding means (10) at any rate in the position allowing relief of the partial vacuum in the suction chamber (3) do not seal the suction chamber relief openings (15) in air-tight manner.

2. Floor nozzle according to claim 1, **characterised in that** the movable bounding means (10) consist of an elastically resilient material.

3. Floor nozzle according to one of claims 1 or 2, **characterised in that** in comparison with the fixed bounding means (8) the movable bounding means (10) practically do not contribute to the support of the floor nozzle (1) on the substratum.

4. Floor nozzle according to any of claims 1 to 3, **characterised in that** the movable bounding means (10) in the uncontrolled state together with the fixed bounding means (8) bound an intervening space (14).

5. Floor nozzle according to claim 4, **characterised in that** the intervening space (14) is constructed in cross-section in the shape of a gusset opening out towards the substratum.

6. Floor nozzle according to any of claims 1 to 5, **characterised in that** the length of the movable bounding means (10) is chosen so that even in the state enabling relief of partial vacuum the movable bounding means (10) do not come to rest against the fixed bounding means (8).

7. Floor nozzle according to any of claims 1 to 6, **characterised in that** a secondary air opening (16) is provided that runs into the intervening space (14).

8. Floor nozzle according to claim 7, **characterised in that** the secondary air opening (16) is sealed by the movable bounding means (10) in the position enabling relief of partial vacuum.

9. Floor nozzle according to one of claims 7 or 8, **characterised in that** the movable bounding means (10) are constructed like a flap valve having a flap leg (17) serving to seal the secondary air opening (16).

10. Floor nozzle according to any of claims 1 to 9, **characterised in that** the suction chamber (3) is supported on both sides by runners or rollers (12, 13) with respect to the substratum beyond the fixed (8) and movable bounding means (10) in the direction of advancement (r).

11. Floor nozzle according to any of claims 1 to 10, **characterised in that** the fixed (8) and/or movable bounding means (10) in the unloaded state do not make contact with a support plane.

## Revendications

1. Buse de sol (1) pour un aspirateur à poussières, muni d'une enceinte d'aspiration (3) délimitée dans la direction d'avancement (r), à l'avant et à l'arrière, par des moyens de délimitation (8) stationnaires, par exemple par un coussin glissant (9), où à l'intérieur de l'enceinte d'aspiration (3), le cas échéant, étant disposée une brosse (6) susceptible de tourner, sachant que, en outre, une ou plusieurs ouvertures de décharge d'enceinte d'aspiration (15) sont réalisées, et des moyens de délimitation mobiles étant susceptibles d'être levés pour produire la décharge du vide, **caractérisée en ce que** les unes ou plusieurs ouvertures de décharge d'enceinte d'aspiration (15) sont réalisées dans les moyens de délimitation avant et/ou arrière, **en ce que** les moyens de délimitation (10) mobiles sont associés, en étant montés en amont - en se référant au sens d'aspiration (s) - aux moyens de délimitation (8) stationnaires et selon le sens de déplacement (r ou r') de la buse de sol (1), du fait du vide régnant, l'étanchéité de l'enceinte d'aspiration (3) étant accompagnée d'un effet d'aspiration augmenté, ou bien étant susceptible d'être annulée dans le but d'obtenir la décharge du vide, et **en ce que** les moyens de délimitation (10) mobiles, en tout cas, ne ferment pas de façon obstructive les ouvertures de décharge d'enceinte d'aspiration (15) lorsqu'ils se trouvent à la position permettant d'obtenir une décharge de vide de l'enceinte d'aspiration (3).

2. Buse de sol selon la revendication 1, **caractérisée en ce que** les moyens de délimitation (10) mobiles sont composés d'un matériau présentant une capacité de reprise de forme élastique.

3. Buse de sol selon l'une des revendications 1 ou 2, **caractérisée en ce que** les moyens de délimitation (10) mobiles, par rapport aux moyens de délimitation (8) stationnaires, ne contribuent pratiquement pas au soutien de la buse de sol (1) sur le sol.

4. Buse de sol selon l'une des revendications 1 à 3, **caractérisée en ce que** les moyens de délimitation (10) mobiles à l'état non influencé délimitent avec les moyens de délimitation (8) stationnaires un espace intermédiaire (14).

5. Buse de sol selon la revendication 4, **caractérisée en ce que** l'espace intermédiaire (14) est réalisé avec une section transversale en forme de gousset, s'ouvrant en direction du sol.

6. Buse de sol selon l'une des revendications 1 à 5, **caractérisée en ce que** la longueur des moyens de délimitation (10) mobiles est choisie tel qu'également à l'état permettant la décharge du vide, les moyens de délimitation (10) mobiles ne viennent pas en appui sur les moyens de délimitation (8) stationnaires.

7. Buse de sol selon l'une des revendications 1 à 6, **caractérisée en ce qu'**une ouverture d'air annexe (16) est prévue, débouchant dans l'enceinte intermédiaire (14).

8. Buse de sol selon la revendication 7, **caractérisée en ce que** l'ouverture d'air annexe (16) à la position permettant la décharge du vide est fermée par les moyens de délimitation (10) mobiles.

9. Buse de sol selon l'une des revendications 7 ou 8, **caractérisée en ce que** les moyens de délimitation (10) mobiles sont réalisés à la façon d'un clapet, avec une branche de clapet (17) servant à la fermeture de l'ouverture d'air annexe (16).

10. Buse de sol selon l'une des revendications 1 à 9, **caractérisée en ce que** l'enceinte d'aspiration (3) est soutenue par rapport au sol, au-delà des moyens de délimitation stationnaires (8) et mobiles (10) dans la direction d'avancement (r) de part et d'autre par des coussins ou des galets (12, 13).

11. Buse de sol selon l'une des revendications 1 à 10, **caractérisée en ce que** les moyens de délimitation stationnaires (8) et/ou mobiles (10) à l'état non chargé n'entrent pas en contact avec un plan de soutien.
